# EUROPÄISCHE PATENTSCHRIFT

(11) **EP 1 650 724 B1**
(45) Veröffentlichungstag und Bekanntmachung des Hinweises auf die Patenterteilung: **02.01.2008**
(21) Anmeldenummer: 05108415.0
(22) Anmeldetag: 14.09.2005
(51) Int. Cl.: G08G 1/017

(54) **Verfahren und Vorrichtung zur Überwachung des Straßenverkehrs**
Method and device for monitoring road traffic
Procédé et dispositif destinés à la surveillance du trafic routier

(30) Priorität: 14.09.2004 DE 102004044887
(43) Veröffentlichungstag der Anmeldung: 26.04.2006
(73) Patentinhaber: Radarlux Radar Systems GmbH, 51381 Leverkusen (DE)
(72) Erfinder: Wienand, Hans Theodor, 51061, Köln (DE)
(74) Vertreter: Patentanwälte Freischem

(56) Entgegenhaltungen:
- EP-A- 1 117 082
- FR-A- 2 466 060
- US-A- 5 915 032

## Beschreibung

### Technisches Gebiet

Die Erfindung betrifft ein Verfahren und eine Vorrichtung zur Überwachung des Straßenverkehrs mit einer Kamera zur Aufnahme von Fahrzeugen, welche mindestens ein stark reflektierendes Teil aufweisen, und mit einem Blitzlichtgerät zur Ausleuchtung der Fahrzeuge.

Insbesondere widmet sich die Erfindung dem Problem, Fahrzeuge mit stark reflektierenden Nummernschildern mit fotografischen Verkehrsüberwachungsanlagen zuverlässig zu erfassen. Verkehrsüberwachungsanlagen werden beispielsweise an Kreuzungen eingesetzt, um Fahrzeuge zu erfassen, die eine Ampel bei Rot überqueren. Derartige Anlagen werden ebenfalls in Verbindung mit Geschwindigkeitsmeßgeräten eingesetzt, um zu schnell fahrende Fahrzeuge zu erfassen. Dabei muß insbesondere bei schlechter Witterung oder während der Dunkelheit das aufzunehmende Fahrzeug hell ausgeleuchtet werden, damit der Fahrer des Fahrzeuges aus Gründen der Beweisführung auf dem Foto gut erkennbar ist. Dies erfolgt in aller Regel mit einem elektronischen Blitzgerät, welches mit einer Gasentladungslampe ein Blitzlicht erzeugt. Gleichzeitig muß das Nummernschild des Fahrzeugs gut erkennbar sein, um das Fahrzeug und dessen Halter identifizieren zu können.

Moderne Fahrzeuge sind mit stark reflektierenden Nummernschildern ausgerüstet. Hierdurch soll die visuelle Identifizierung des Nummernschildes, beispielsweise im Scheinwerferlicht eines nachfolgenden Wagens, erleichtert werden. In Verbindung mit der genannten Verkehrsüberwachungsanlage stellt sich das Problem, daß das stark reflektierende Nummernschild das Licht des Blitzgerätes zurückwirft und die fotografische Aufnahme derart überbelichtet, daß eine

Die Druckschrift DE 35 35 588 A1 schlägt zur Vermeidung von Überbelichtungen vor, in der fotografischen Kamera einen Filter anzubringen, der nur einen Teil des Gesichtsfeldes überdeckt. Der Filter wird beispielsweise als Streifen im unteren Abschnitt der Aufnahme angebracht, in dem sich üblicherweise das Nummernschild des zu identifizierenden Fahrzeuges befindet.

Ein derartiger Eingriff in die Kamera kann sich als kompliziert erweisen. Außerdem besteht keine Möglichkeit, den gefilterten Bereich von Aufnahme zu Aufnahme zu ändern. Falls das Nummernschild eines Fahrzeuges beispielsweise außerhalb des Filters liegt, wird es aufgrund der Überbelichtung nicht erkennbar sein.
Aus US 5,915,032 und aus EP 1 117 082 A2 ist es bekannt, zur Beleuchtung eines Nummernschildes mehrere Lichtquellen unterschiedlicher Intensität einzusetzen und - nach einer ersten Reflexionsanalyse - eine für den Einzelfall geeignete Lichtquelle auszuwählen.

Aufgabe der vorliegenden Erfindung ist es, ein neuartiges Verfahren und eine neuartige Vorrichtung der eingangs genannten Art zu schaffen, welche eine Überbelichtung durch stark reflektierende Nummernschilder zuverlässig vermeiden.

Diese Aufgabe wird erfindungsgemäß dadurch gelöst, daß im Strahlengang des Blitzlichtgeräts ein lichtabschwächender Filter angeordnet wird, der das auf das stark reflektierende Teil auftreffende Licht des Blitzlichtgeräts abschwächt, wobei der lichtabschwächende Filter auf einem Teilbereich eines lichtdurchlässigen Elements angeordnet ist.

Durch die vorgeschlagene Verlagerung des Filters aus der Kamera in das Blitzlichtgerät läßt sich die Ursache für eine Überbelichtung beseitigen. Dadurch, daß das Blitzlicht, welches auf das Nummernschild auftrifft, bereits am Blitzlichtgerät abgeschwächt wird, treten die befürchteten Überbelichtungen nicht auf. Die Kamera kann ohne Filter das durch das Blitzlicht ausgeleuchtete Fahrzeug aufnehmen. Auf einer einzigen fotografischen Aufnahme ist durch das Blitzlichtgerät einerseits die Windschutzscheibe und der dahinter sitzende Fahrer stark ausgeleuchtet und durch den Filter andererseits das Nummernschild abgeschwächt ausgeleuchtet, so daß auf der fotografischen Aufnahme keine Überbelichtung entsteht.

Das vorgeschlagene Verfahren und die vorgeschlagene Vorrichtung eignen sich zur Verwendung in Verbindung mit Filmkameras sowie mit digitalen Fotokameras, welche das aufgenommene Bild über einen CCD-Sensor in digitale Bilddaten umwandeln.

Das lichtdurchlässige Element kann nach Art eines Diapositivs aufgebaut sein. Es besteht aus einer transparenten Folie, wobei der Filter durch einen eingefärbten Teilbereich der Folie realisiert ist.

Bei einer alternativen Ausführungsform der Erfindung kann das lichtdurchläs-sige Element eine LCD-Fläche sein, deren lokale Lichtdurchlässigkeit elektronisch steuerbar ist. LCD-Flächen sind von Flachbildschirmen bekannt. Sie haben eine Flüssigkristallschicht, die auf einem transparentem Träger aus Glas oder Kunststoff angeordnet ist. Durch Anlegen einer Spannung an einzelne Flüssigkristall-Elemente kann deren Lichtdurchlässigkeit verändert werden. Auf diese Weise läßt sich durch eine elektronische Steuerung präzise der Bereich einstellen, der durch den Filter abgedunkelt ist.

Insbesondere ist diese Ausführungsform in Verbindung mit digitalen Kameras von Vorteil. Durch moderne Bild-Analyseprogramme läßt sich schnell ermitteln, an welchem Ort der Aufnahme die Windschutzscheibe und an welchem Ort der Aufnahme das stark reflektierende Nummernschild ist. In der Zeit kurz vor der Aufnahme können diese Informationen mittels einer Bildanalyse den kontinuierlich durch eine digitale Kamera aufgenommenen Bilddaten entnommen werden. Für die Beweisaufnahme kann dann der filternde Teilabschnitt der LCD-Fläche derart gewählt werden, daß die Windschutzscheibe hell ausgeleuchtet und das Nummernschild abgedunkelt ist.

In der Praxis kann eine Projektionsoptik eingesetzt werden, die den lichtabschwächenden Filter auf das Fahrzeug abbildet. Hierbei kann das Blitzlichtgerät ähnlich einem Diaprojektor aufgebaut sein und eine Objektivlinse umfassen, welche ein scharfes Bild des lichtabschwächenden Filters in der Ebene des aufzunehmenden Fahrzeuges erzeugt. Es entsteht hierdurch eine klare Trennlinie zwischen dem gefilterten und nicht-gefilterten Bereich. Überblendungen werden vermieden. Durch die scharfe Abbildung des Filters auf das Fahrzeug ist sichergestellt, daß im Bereich des Nummernschildes die gewünschte reduzierte Ausleuchtung erzielt wird. Außerdem kann die Aufnahme mit einer geringeren Blitzleistung erfolgen, wodurch die Lebensdauer des Blitzlichtes verlängert wird. Die Projektionsoptik kann ferner eine Kondensorlinse umfassen, welche das Licht der Blitzlichtlampe auf den abzubildenden Filter und die Objektivlinse konzentriert und die Ausleuchtung optimiert.

Das Blitzlichtgerät kann in herkömmlicher Weise mit einer Gasentladungs-Blitzlampe und einem Reflektor zur Erzeugung des Blitzes versehen sein.

### Kurze Beschreibung der Zeichnungen

Eine Ausführungsform der Erfindung wird nachfolgend unter Bezugnahme auf die beigefügten Zeichnungen erläutert. Hierbei zeigt
- Fig. 1: eine an einem Fahrbahnrand angeordnete Verkehrsüberwachungsvorrichtung gemäß der Erfindung;
- Fig. 2: eine schematische Darstellung der verschiedenen Elemente einer erfindungsgemäßen Verkehrsüberwachungsvorrichtung und
- Fig. 3: eine schematische Darstellung der Ausleuchtung eines Fahrzeuges durch die erfindungsgemäße Überwachungseinrichtung.

### Ausführungsform(en) der Erfindung

In Fig. 1 ist eine Fahrbahn 1 dargestellt, auf der ein Fahrzeug 2 fährt. Am Rand der Fahrbahn 1 ist eine Verkehrsüberwachungsvorrichtung 3 gemäß der Erfindung angeordnet. Die Überwachungsvorrichtung 3 umfaßt eine Digitalkamera 4 und ein Blitzlichtgerät 5, welches von einer Blitzlichtlampe 6 innerhalb eines Reflektors 7 gebildet wird.

Im Strahlengang des Blitzlichtgerätes 5 und vor dem Lichtaustritt des Reflektors 7 ist eine Kondensorlinse 8 angeordnet. Vor der Kondensorlinse 8 liegt ein ebenes, lichtdurchlässiges Element 9. Wiederum vor dem lichtdurchlässigen Element 9 und nahe dem Lichtaustritt aus der Lichtaustrittsöffnung 10 der Verkehrsüberwachungsvorrichtung 3 liegt eine Objektivlinse 11. Die Kondensorlinse 8 bündelt das Licht der Lichtquelle, so daß es im wesentlichen vollständig auf der Objektivlinse 11 auftrifft.

Die Objektivlinse 11 bildet das Bild auf dem ebenen, lichtdurchlässigen Element 9 in einer Ebene ab, die nahe der Vorderseite des Fahrzeugs 2 liegt.

Das Blitzlichtgerät 5 ist wie ein Diaprojektor aufgebaut und sorgt für eine optimale helle Ausleuchtung der Windschutzscheibe des Fahrzeuges, wobei der Bereich des Nummernschildes abgedunkelt ist. Da sich das Nummernschild der meisten Fahrzeuge in einem bestimmten Höhenbereich befindet, kann das lichtdurchlässige Element 9 nach Art eines Diapositivs aus einer lichtdurchlässigen Scheibe bestehen, welche im unteren Bereich einen filternden Streifen aufweist.

Bei der Ausführungsform der Fig. 2 ist das lichtdurchlässige Element 9 eine LCD-Fläche, deren Lichtdurchlässigkeit lokal steuerbar ist. Die Daten der digitalen Fotokamera 4 werden über eine Datenleitung 12 einer Bildanalyseeinheit 13 zugeführt, welche einen Mikroprozessor umfaßt. Die Bildanalyseeinheit 13 kann kontinuierlich die durch die Digitalkamera 4 aufgenommenen Bilder auswerten und ermitteln, an welcher Stelle des Bildes das hell reflektierende Nummernschild ist. Über eine Steuerleitung 14 wird in Übereinstimmung mit den Daten der Bildanalyse die LCD-Fläche 9 gesteuert, so daß der Bereich des Nummernschildes abgedunkelt ist. Ein nicht reflektierendes Nummernschild an dem Fahrzeug vorhanden ist, kann auf die Abdunklung des Blitzes verzichtet werden.

Die Objektivlinse 11 bildet das Bild der LCD-Fläche 9 im wesentlichen in der Ebene des Fahrzeuges ab. Wenn der Fahrzeugabstand zu der Digitalkamera 4 variieren kann, kann die Objektivlinse 11 verstellt werden, so daß die Abbildung im wesentlichen genau in der Fahrzeugebene erfolgt. Hierzu ist eine zweite Steuerleitung 15 vorgesehen. Den Abstand des Fahrzeuges kann die Bildanalyseeinheit 13 anhand von Entfernungs-Meßdaten eines in die Digitalkamera 4 eingebauten Entfernungsmessers oder anhand einer Analyse des digitalen Bildes ermitteln.

Die Fig. 3 zeigt die Ausleuchtung des Fahrzeuges 2 mit der erfindungsgemäßen Vorrichtung. Es ist zu erkennen, daß der untere Bereich des Fahrzeuges 2 sich in einer verdunkelten Zone 16 befindet. Hierdurch ist sichergestellt, daß das stark reflektierende Nummernschild 17 des Fahrzeugs 2 mit einer reduzierten Lichtstärke angestrahlt wird.

### Bezugszeichenliste:

- 1: Fahrbahn
- 2: Fahrzeug
- 3: Verkehrsüberwachungsvorrichtung
- 4: Digiatalkamera
- 5: Blitzlichtgerät
- 6: Blitzlichtlampe
- 7: Reflektor
- 8: Kondensorlinse
- 9: ebenes lichtdurchlässiges Element, LCD-Fläche
- 10: Lichtaustrittsöffnung
- 11: Objektivlinse
- 12: Datenleitung
- 13: Bildanalyseeinheit
- 14: Steuerleitung
- 15: Steuerleitung
- 16: verdunkelte Zone
- 17: stark reflektierendes Teil, Nummernschild

## Patentansprüche

1. Verfahren zur Überwachung des Straßenverkehrs mit einer Kamera (4) zur Aufnahme von Fahrzeugen (2), welche mindestens ein stark reflektierendes Teil (17) aufweisen, und mit einem Blitzlichtgerät (5) zur Ausleuchtung der Fahrzeuge (2), **dadurch gekennzeichnet, daß** im Strahlengang des Blitzlichtgeräts (5) ein lichtabschwächender Filter (9) angeordnet wird, der das auf das stark reflektierende Teil (17) auftreffende Licht des Blitzlichtgeräts (5) abschwächt, wobei der lichtabschwächende Filter auf einem Teilabschnitt eines lichtdurchlässigen Elements (9) angeordnet ist.

2. Verfahren nach Anspruch 1, **dadurch gekennzeichnet, daß** das lichtdurchlässige Element eine LCD-Fläche (9) ist, deren lokale Lichtdurchlässigkeit elektronisch gesteuert wird.

3. Verfahren nach einem der vorangehenden Ansprüche, **dadurch gekennzeichnet, daß** die Lichtdurchlässigkeit der LCD-Fläche (9) in dem das Nummernschild (17) des Fahrzeugs (2) ausleuchtenden Bereich reduziert wird.

4. Verfahren nach Anspruch 3, **dadurch gekennzeichnet, daß** die Kamera (4) das Bild über einen digitalen Bildsensor erfaßt und der das Nummernschild (17) des Fahrzeugs (2) ausleuchtende Bereich automatisch anhand des Bildes auf dem digitalen Bildsensor ermittelt wird.

5. Verfahren nach einem der vorangehenden Ansprüche, **dadurch gekennzeichnet, daß** der lichtabschwächende Filter durch eine Projektionsoptik (8,11) auf das Fahrzeug (2) abgebildet wird.

6. Vorrichtung (3) zur Überwachung des Straßenverkehrs, mit einer Kamera (4) zur Aufnahme von Fahrzeugen (2), welche mindestens ein stark reflektierendes Teil (17) aufweisen, und mit einem Blitzlichtgerät (5) zur Ausleuchtung der Fahrzeuge (2), **dadurch gekennzeichnet, daß** im Strahlengang des Blitzlichtgeräts (5) ein lichtabschwächender Filter (9) angeordnet ist, der das auf das stark reflektierende Teil (17) auftreffende Licht des Blitzlichtgeräts (5) abschwächt,
wobei der lichtabschwächende Filter ein Teilabschnitt eines lichtdurchlässigen Elements (9) ist.

7. Vorrichtung (3) nach Anspruch 6, **dadurch gekennzeichnet, daß** das lichtdurchlässige Element ein Diapositiv ist.

8. Vorrichtung (3) nach Anspruch 6, **dadurch gekennzeichnet, daß** das lichtdurchlässige Element eine LCD-Fläche (9) ist, deren lokale Lichtdurchlässigkeit elektronisch steuerbar ist.

9. Vorrichtung (3) nach Anspruch 8, **dadurch gekennzeichnet, daß** die Kamera (4) einen digitalen Bildsensor aufweist, wobei eine digitale Bildanalyseeinheit (13) vorgesehen ist, die den das Nummernschild (17) des Fahrzeugs (2) ausleuchtenden Bereich im Strahlengang des Blitzlichtgerätes (5) automatisch anhand des Bildes auf dem digitalen Bildsensor ermittelt.

10. Vorrichtung (3) nach einem der Ansprüche 6 bis 9, **gekennzeichnet durch** eine Projektionsoptik (8,11), die den lichtabschwächenden Filter (9) in eine Ebene nahe dem Fahrzeug (2) abbildet.

11. Vorrichtung (3) nach Anspruch 10, **dadurch gekennzeichnet, daß** die Projektionsoptik eine Objektivlinse (11) umfaßt.

12. Vorrichtung (3) nach Anspruch 10 oder 11, **dadurch gekennzeichnet, daß** die Projektionsoptik eine Kondensorlinse (8) umfaßt.

13. Vorrichtung (3) nach einem der Ansprüche 6 bis 12, **dadurch gekennzeichnet, daß** das Blitzlichtgerät (5) eine Gasentladungs-Blitzlampe (6) und einen Reflektor (7) aufweist.

## Claims

1. A method of monitoring road traffic using a camera (4) for photographing vehicles (2) which have at least one highly reflective part (17), and using a flashgun device for illuminating the vehicles (2), **characterised in that** in the beam path of the flashgun device (5) there is arranged a light-attenuating filter (9), which attenuates the light from the flashgun device (5) falling on the highly reflective part (17), the light-attenuating filter being arranged on a portion of a light-transmitting element (9).

2. A method according to claim 1, **characterised in that** the light-transmitting element is an LCD surface (9), whose local light transmittance is electronically controlled.

3. A method according to one of the preceding claims, **characterised in that** the light transmittance of the LCD surface (9) is reduced in the area illuminating the number plate (17) of the vehicle (2).

4. A method according to claim 3, **characterised in that** the camera (4) records the image via a digital image sensor and the area illuminating the number plate (17) of the vehicle (2) is determined automatically by means of the image on the digital image sensor.

5. A method according to one of the preceding claims, **characterised in that** the light-attenuating filter is imaged onto the vehicle (2) by a projection optical system (8, 11).

6. A device (3) for monitoring road traffic, having a camera (4) for photographing vehicles (2) which have at least one highly reflective part (17), and having a flashgun device (5) for illuminating the vehicles (2), **characterised in that** in the beam path of the flashgun device (5) there is arranged a light-attenuating filter (9), which attenuates the light from the flashgun device (5) falling on the highly reflective part (17), the light-attenuating filter being a portion of a light-transmitting element (9).

7. A device (3) according to claim 6, **characterised in that** the light-transmitting element is a transparency.

8. A device (3) according to claim 6, **characterised in that** the light-transmitting element is an LCD surface (9), whose local light transmittance is electronically controllable.

9. A device (3) according to claim 8, **characterised in that** the camera (4) comprises a digital image sensor, a digital image analysis unit (13) being provided, which determines the area illuminating the number plate (17) of the vehicle (2) in the beam path of the flashgun device (5) automatically by means of the image on the digital image sensor.

10. A device (3) according to one of claims 6 to 9, **characterised by** a projection optical system (8, 11) which images the light-attenuating filter (9) into a plane near the vehicle (2).

11. A device (3) according to claim 10, **characterised in that** the projection optical system comprises an objective lens (11).

12. A device (3) according to claim 10 or claim 11, **characterised in that** the projection optical system comprises a condenser lens (8).

13. A device (3) according to one of claims 6 to 12, **characterised in that** the flashgun device (5) comprises a gas discharge flash lamp (6) and a reflector (7).

## Revendications

1. Procédé de surveillance de la circulation routière au moyen d'un appareil photographique (4) servant à prendre des vues de véhicules (2) qui présentent au moins une partie fortement réfléchissante (17) et au moyen d'un flash (5) servant à éclairer les véhicules (2), **caractérisé en ce qu'**un filtre atténuateur de lumière (9) qui atténue la lumière du flash (5) incidente sur la partie fortement réfléchissante (17) est disposé dans la trajectoire du faisceau du flash (5), le filtre atténuateur de lumière étant disposé sur une section d'un élément transparent (9).

2. Procédé selon la revendication 1, **caractérisé en ce que** l'élément transparent est une surface à cristaux liquides (9) dont la transparence locale est commandée électroniquement.

3. Procédé selon l'une des revendications précédentes, **caractérisé en ce que** la transparence de la surface à cristaux liquides (9) est réduite dans la zone qui éclaire la plaque minéralogique (17) du véhicule (2).

4. Procédé selon la revendication 3, **caractérisé en ce que** l'appareil photographique (4) acquiert l'image par le biais d'un capteur d'image numérique et **en ce que** la zone qui éclaire la plaque minéralogique (17) du véhicule (2) est déterminée de manière automatique au moyen de l'image sur le capteur d'image numérique.

5. Procédé selon l'une des revendications précédentes, **caractérisé en ce que** le filtre atténuateur de lumière est reproduit par une optique de projection (8, 11) sur le véhicule (2).

6. Dispositif (3) de surveillance de la circulation routière, comprenant un appareil photographique (4) servant à prendre des vues de véhicules (2) qui présentent au moins une partie fortement réfléchissante (17) et un flash (5) servant à éclairer les véhicules (2), **caractérisé en ce qu'**un filtre atténuateur de lumière (9) qui atténue la lumière du flash (5) incidente sur la partie fortement réfléchissante (17) est disposé dans la trajectoire du faisceau du flash (5), le filtre atténuateur de lumière étant disposé sur une section d'un élément transparent (9).

7. Dispositif (3) selon la revendication 6, **caractérisé en ce que** l'élément transparent est une diapositive.

8. Dispositif (3) selon la revendication 6, **caractérisé en ce que** l'élément transparent est une surface à cristaux liquides (9) dont la transparence locale peut être commandée électroniquement.

9. Dispositif (3) selon la revendication 8, **caractérisé en ce que** l'appareil photographique (4) présente un capteur d'image numérique, un module d'analyse d'images numériques (13) étant prévu qui détermine automatiquement la zone qui éclaire la plaque minéralogique (17) du véhicule (2) dans la trajectoire du faisceau du flash (5) de manière automatique au moyen de l'image sur le capteur d'image numérique.

10. Dispositif (3) selon l'une des revendications 6 à 9, **caractérisé par** une optique de projection (8, 11) qui reproduit le filtre atténuateur de lumière (9) dans un plan proche du véhicule (2).

11. Dispositif (3) selon la revendication 10, **caractérisé en ce que** l'optique de projection comprend une lentille d'objectif (11).

12. Dispositif (3) selon la revendication 10 ou 11, **caractérisé en ce que** l'optique de projection comprend une lentille de condenseur (8).

13. Dispositif (3) selon l'une des revendications 6 à 12, **caractérisé en ce que** le flash (5) présente une lampe à éclats à décharge dans un gaz (6) et un réflecteur (7).
